# EUROPÄISCHE PATENTSCHRIFT

(11) **EP 2 081 690 B1**
(45) Veröffentlichungstag und Bekanntmachung des Hinweises auf die Patenterteilung: **01.12.2010**
(21) Anmeldenummer: 07819085.7
(22) Anmeldetag: 18.10.2007
(51) Int. Cl.: B02C 18/00

(54) **AKTENVERNICHTER**
SHREDDER
DESTRUCTEUR DE DOCUMENTS

(30) Priorität: 18.10.2006 CN 200620065832 U
(43) Veröffentlichungstag der Anmeldung: 29.07.2009
(73) Patentinhaber: Schwelling, Hermann, 88682 Salem (DE)
(72) Erfinder: Schwelling, Hermann, 88682 Salem (DE)
(74) Vertreter: Fürst, Siegfried
(86) Internationale Anmeldenummer: PCT/EP2007/009017
(87) Internationale Veröffentlichungsnummer: WO 2008/046608

(56) Entgegenhaltungen:
- DE-A1- 3 819 285
- US-A1- 2006 054 725
- US-B1- 6 550 701

## Beschreibung

### Technisches Gebiet:

Die Erfindung betrifft einen Aktenvernichter für die Zerkleinerung von Datenträgern, wie z.B. blattförmige Materialien (Papier, Papierstapel etc.), CD-ROM's, DVD's, Disketten oder dergleichen Gegenständen, dessen Materialzufuhr eine Schalteinrichtung für zumindest den automatischen Start seines Schneidwerkes beim Zuführen von zu schreddernden Materials zugeordnet ist; insbesondere einen Büro-Aktenvernichter.

### Stand der Technik

Es sind Datenschredder / Aktenvernichter.in einer Vielzahl von Ausführungen bekannt. So ist bei einer Bauart von Aktenvernichtern / Datenschreddern vorgesehen, dass für die Erhöhung des Bedienkomforts deren Materialzufuhrbereich eine Schaltungseinrichtung zugeordnet ist, die während der Zufuhr von zu zerkleinernden Datenträger / Schneidgutes ein Signal für das Einschalten des Schneidwerkes ausgibt. Ein Aktenvernichter mit einer derartigen automatischen Einschaltvorrichtung ist in der DE 38 19 285 A1, der GB 2 171 029 A oder der DE 44 37 348 A1 offenbart.

Die vorgenannte automatische Einschaltvorrichtung wird sowohl bei Aktenvernichtern / Datenschreddern in Ausführung als Großgerät als auch in Ausführung als so genanntes Bürogerät angewandt. Da zunehmend Aktenvernichter / Datenschredder in Ausführung als Bürogeräte auch in Haushalten Einzug gehalten haben, sind an die Sicherheitsanforderungen dieser Geräte erhöhte Anforderungen gestellt, um zu vermeiden, dass Kinder oder im Haushalt befindliche Tiere, welche kein Sicherheitsbewusstsein haben, oder Erwachsene mit wesentlich kleinen Fingern sich mit dem Schneidwerk eines Aktenvernichters / Datenschredders verletzen. Derzeit kommt es zu zahlreichen Unfällen mit Fingerverletzungen von Kindern.

So sind Sicherheitsvorrichtungen in verschiedenen Ausführungen bekannt. Nach einer Bauart sind dies mechanische Klappen oder mechanische Barrieren, die den Materialzufuhrbereich, zumindest dessen Endabschnitt, entsprechend verengen. Dies hat jedoch wiederum den Nachteil, dass durch einen solchen engen Zuführspalt / -kanal des Materialzufuhrbereiches innerhalb eines bestimmten Zeitabschnittes relativ wenig Material dem Schneidwerk zugeführt werden kann, was sich negativ auf die Durchsatzleistung, also die Wirtschaftlichkeit des Aktenvernichters auswirkt.

Außerdem sind Sicherheitseinrichtungen derart bekannt z.B. US 2006 054725, dass im Materialzufuhrbereich, insbesondere kapazitiv, induktiv, mechanisch oder / und optisch wirkende Annäherungsschalter angeordnet sind, die ansprechen, d.h. das Schneidwerk stillsetzen, wenn untypisches Material zugeführt wird oder ein Körperteil von einem Menschen oder einem Tier einen Abschnitt des Materialzufuhrbereiches berührt oder selbigem zu nah kommt.

Eine derartige Ausgestaltung von Aktenvernichtern erhöht zwar die Sicherheit, hat jedoch den Nachteil, dass bei unvorsichtiger Bedienung des Aktenvernichters / Datenschredders, also wenn unbeabsichtigt der betreffende Materialzufuhrbereich berührt oder in selbigen eingegriffen wird, das Schneidwerk ausgeschaltet wird. Dies kann den Arbeitsablauf wesentlich stören und mindert die Wirtschaftlichkeit des Gerätes.

### Problemstellung

Der Erfindung liegt die Aufgabe zugrunde, einen Aktenvernichter / Datenschredder besagter Bauart zu verbessern, insbesondere die Bediensicherheit zu erhöhen ohne die Wirtschaftlichkeit zu mindern, zudem soll der technische und kostenseitige Aufwand für die Sicherheitseinrichtung gering sein.

### Lösung des Problems

Die Aufgabe wird erfindungsgemäß durch einen Aktenvernichter mit den Merkmalen des Patentanspruches 1 gelöst. Weiterbildungen und

Ausführungsvarianten der Erfindung sind in den nachgeordneten Ansprüchen 2 bis 14 offenbart.

Bei einem Aktenvernichter mit einem in einem Gehäuse angeordneten Schneidwerk, dem eine Antriebseinheit zugeordnet ist, einer mit der Antriebseinheit in Wirkverbindung stehenden Steuerungseinheit, einer in dem Gehäuse eingelassenen und zum Schneidwerk hin führenden Zufuhröffnung und einem der Zufuhröffnung zugeordneten, schaltungstechnisch mit der Steuerungseinheit verbundenen Sensor für den automatischen Start des Schneidwerkes, ist erfindungsgemäß der Zufuhröffnung ein weiterer, also mindestens zwei signalgebende Sensoren zugeordnet, wobei selbige mit Abstand zueinander angeordnet sind.

Diese mindestens zwei signalgebenden Sensoren sind derart mit einer in der Steuerungseinheit angeordneten Schaltungsanordnung eingebunden, dass von der Steuerungseinheit erst ein Einschaltsignal an die Antriebseinheit des Schneidwerkes gesandt wird, wenn in der Schaltungsanordnung von mindestens zwei Sensoren jeweils ein Signal eintrifft.

Erst wenn das in die Zufuhröffnung eingeführte, zu schreddernde Material zwei zueinander beabstandet angeordnete Sensoren anspricht, wird ein Signal zur Einschaltung des Antriebes des Schneidwerkes ausgelöst. Um eine hohe Bediensicherheit zu erhalten, ist dabei bevorzugt vorgesehen, dass der Abstand zwischen zwei jeweils benachbarten Sensoren größer ist, als die Breite einer Norm-Hand.

Nach einer Ausführung ist der Abstand zwischen zwei benachbarten Sensoren ein horizontaler Abstand, der gleich oder größer 60 mm ist.

Nach einer weiteren Ausführung ist vorgesehen, dass die Signale von mindestens zwei Sensoren innerhalb einer vorgegebenen, vorzugsweise variabel einstellbaren Zeitspanne in der Schaltungsanordnung eintreffen müssen.

Für die Erzielung einer hohen Bediensicherheit ist bevorzugt vorgesehen, dass die besagte Zeitspanne gleich oder kleiner zwei Sekunden ist.

Für eine erhöhte Bediensicherheit sind nach einer anderen Ausführung mehr als zwei Sensoren der Zufuhröffnung zugeordnet. Vorzugsweise ist ein weiterer, dritter Sensor zusätzlich in der Zufuhröffnung vorgesehen, der zu dem bereits genannten horizontalen Abstand mit einem vertikalen Abstand versetzt zu den anderen Sensoren angeordnet ist. Bevorzugt ist dieser vertikale Abstand zwischen benachbarten Sensoren gleich oder größer 30 mm.

Je nachdem, für welchen Einsatzzweck der betreffende Aktenvernichter konzipiert ist, werden im Rahmen der Erfindung Sensoren photoelektronischer, mechanischer, pneumatischer, akustischer, elektrischer-/ elektronischer oder optischer Bauart eingesetzt, wobei auch eine Kombination von Sensoren verschiedener Bauarten vorgesehen ist, insbesondere dann, wenn Gegenstände unterschiedlichster Beschaffenheit oder unterschiedlichster Materialien mit ein und demselben Aktenvernichter geschreddert werden.

Zum Beispiel sind bei einem geplanten Einsatz des Aktenvernichters für die Zerkleinerung von vornehmlich blattförmigen Datenträgern aus Papier Sensoren mechanischer Bauart ungünstig, da diese Sensoren durch das unvermeidliche Entstehen von Papierstaub in ihrer Funktion beeinträchtigt werden können (Zusetzen von Spalten mit Papierstaub, daraus resultierende Stillsetzung bewegter Bauteile).

Ein Aktenvernichter / Datenshredder in wenigstens einer der voranstehend genannten neuen Ausführungen bietet eine hohe Bediensicherheit und ist daher für eine Verwendung im Haushalt oder an Orten mit viel Publikumsverkehr bestens geeignet.

Untypische Verrichtungen am Aktenvernichter, die vor allem von mit der Bedienung des Aktenvernichters / Datenshredders nicht vertrauten Personen erfolgen, führen nicht zur Inbetriebnahme der Gefahr bringen Einheit des Aktenvernichters, des Schneidwerkes. Beispielsweise kann Spielerei eines Kindes am Aktenvernichter nicht alle benötigten Sensoren aktivieren und auch eine menschliche Hand kann nicht gleichzeitig alle Sensoren erfassen, was jedoch für die Erzeugung eines Schaltsignales für das Einschalten des Schneidwerkes notwendig ist. Nach einer weiteren Ausführung der Erfindung ist zudem noch vorgesehen, dass eine eingeschaltete Betriebsbereitschaft der Antriebseinheit grundsätzlich aufgehoben wird, wenn nach der ersten Betätigung eines der Sensoren nicht innerhalb des vorgegebenen Zeitfensters ein zweiter Sensor angesprochen wird. Nach Eintritt eines solchen Ereignisses muss der Hauptschalter des Aktenvernichters / Datenshredders, der auch ein Kombischalter (Einschalten-Wartezustand-Reversieren) sein kann, erneut positioniert werden, um in den ursprünglich eingestellten Wartezustand wieder herzustellen.

### Ausführungsbeispiele der Erfindung

Die Erfindung wird folgend anhand von in Zeichnungen schematisch gezeigten Ausführungsbeispielen im Detail und weiter erläutert. Dabei zeigen:
- Fig. 1: eine Sicht von oben auf den neuen Aktenvernichter;
- Fig. 2: schematisch die neue Zuordnung der Sensoren an der Zufuhröffnung;
- Fig. 3: ein weiteres Beispiel für die erfindungsgemäße Anordnung der Sensoren;
- Fig. 4: eine Seitenansicht im Schnitt auf die Darstellung nach Fig. 3 und
- Fig. 5: im Schema das Wirkprinzip für das Einschalten des Schneidwerkes des neuen Aktenvernichters.

Der neue Aktenvernichter mit der erfindungsgemäßen Anordnung der Sensoren 3; 4; 5 ist in Darstellungen mit teilweisem Schnitt in den Figuren 2 bis 4 schematisch dargestellt.

In der Figur 1 ist die neue Anordnung der Sensoren, hier photoelektronische Sensoren 3, die von einem optischen Sender 31 und einem optischen Empfänger 32 gebildet sind, gezeigt. Der Blick des Betrachters ist auf die in dem Gehäuse 1 angeordnete Zufuhröffnung 2 gerichtet. Unten in der Zufuhröffnung 2 sind Teilbereiche des Schneidwerkes 6 zu sehen. Die optischen Sender 31 und optischen Empfänger 32 sind oberhalb des Schneidwerkes und beidseits der Zufuhröffnung 2 an selbiger angeordnet. In dem gezeigten Ausführungsbeispiel sind drei photoelektronische Sensoren 3 vorgesehen, die in einer horizontalen Ebene jeweils zueinander beabstandet angeordnet sind.

Gemäß der schematischen Darstellung in der Figur 2 sind bei einem anderen Ausführungsbeispiel ein photoelektronischer Sensor 3 und ein Sensor 4 anderer Bauart an der Zufuhröffnung 2 angeordnet. Innerhalb der Gesamtbreite "B" der Zufuhröffnung 2 sind die beiden

Sensoren 3 und 4 mit einem Abstand "h" zueinander beabstandet in einer horizontalen Ebene angeordnet. Der Betrag des Abstandes "h" ist mindestens gleich der Breite einer Norm-Hand, vorzugsweise gleich oder größer als 60 mm.

In den Figuren 3 und 4 ist ein weiteres Ausführungsbeispiel gezeigt, bei dem drei Sensoren unterschiedlicher Bauart verwendet werden. Zusätzlich zu dem ersten photoelektronischen Sensor 3 und dem zweiten elektrisch-/elektronischen Sensor 4 ist hier noch ein dritter, mechanischer Sensor 5 an der Zufuhröffnung 2 angeordnet. Der Sensor 3 und der Sensor 4 sind - s. Figur 4 - in einer Ebene, die im oberen Bereich der Zufuhröffnung 2 liegt, und der Sensor 5 in einer tiefer liegenden Ebene angeordnet. Der Abstand zwischen diesen beiden Ebenen ist mit dem Bezugszeichen "v" markiert. Der jeweilige horizontale Abstand zwischen - in Draufsicht - jeweils benachbarten Sensoren, also Sensor 3 zu 5 bzw. Sensor 5 zu 4 ist wenigstens mindestens so groß wie der in dem in Figur 2 gezeigten Ausführungsbeispiel genannten Abstand "h". Vorzugsweise beträgt der vertikale Abstand "v" gleich oder größer 30 mm. Das unterhalb der Zufuhröffnung 2 angeordnete Schneidwerk ist in einer bevorzugten Lage schematisch in Figur 4 gezeigt.

In der Figur 5 ist ein Ablaufschema für das Arbeiten der Sicherheitseinrichtung an diesem neuen Aktenvernichter gezeigt. Bei Betätigung der Sensoren 3; 4; 5 wird von selbigen ein Signal 10 an eine Schaltungsanordnung 9 der Steuerungseinheit 8 des Aktenvernichters gesandt. Sofern von zwei zueinander benachbart liegenden Sensoren 3; 4; 5 jeweils ein Signal 10 in der Schaltungsanordnung 9 eingeht, wird von der Steuerungseinheit 8 ein Einschaltsignal 11 zu einem in dem Stromkreis der Antriebseinheit 7 angeordneten Schalter gesandt, wodurch der Schalter geschlossen und die Antriebseinheit und somit auch das Schneidwerk in Betrieb gesetzt wird.

### Bezugsziffernverzeichnis

- 1: Gehäuse
- 2: Zufuhröffnung
- 3: Sensoren
31 optischer Sender
32 optischer Empfänger
- 4, 5: Sensoren
- 6: Schneidwerk
- 7: Antriebseinheit
- 8: Steuerungseinheit
- 9: Schaltungsanordnung
- 10: Signale
- 11: Einschaltsignal

- h: horizontaler Abstand (zwischen benachbarten Sensoren)
- v: vertikaler Abstand (zwischen benachbarten Sensoren)
- B: Breite von Pos. 2

## Patentansprüche

1. Aktenvernichter mit
• einem in einem Gehäuse (1) angeordneten Schneidwerk (6), dem eine Antriebseinheit (7) zugeordnet ist,
• einer mit der Antriebseinheit (7) in Wirkverbindung stehenden Steuerungseinheit (8),
• einer in dem Gehäuse (1) eingelassenen und zum Schneidwerk (6) hin führenden Zufuhröffnung (2) und
• einem der Zufuhröffnung (2) zugeordneten Sensor für den automatischen Start des Schneidwerkes (6), wobei der Sensor schaltungstechnisch mit der Steuerungseinheit (8) verbunden ist,
***dadurch gekennzeichnet, dass***
der Zufuhröffnung (2) mindestens zwei signalgebende Sensoren (3; 4; 5) zugeordnet sind, wobei selbige (3; 4; 5) mit Abstand zueinander angeordnet sind, und, dass
von der Steuerungseinheit (8) erst ein Einschaltsignal (11) an die Antriebseinheit (7) des Schneidwerkes gesandt wird, wenn in einer in der Steuerungseinheit (8) angeordneten Schaltungsanordnung (9) von mindestens zwei Sensoren (3; 4; 5) jeweils ein Signal (10) eintrifft.

2. Aktenvernichter nach Anspruch 1,
***dadurch gekennzeichnet, dass***
mehr als zwei Sensoren (3; 4; 5) der Zufuhröffnung (2) zugeordnet sind.

3. Aktenvernichter nach Anspruch 1 oder 2,
***dadurch gekennzeichnet, dass***
der Abstand zwischen zwei jeweils benachbarten Sensoren (3; 4; 5) größer ist, als die Breite einer Norm-Hand.

4. Aktenvernichter nach Anspruch 3,
***dadurch gekennzeichnet, dass***
der horizontale Abstand (h) zwischen zwei benachbarten Sensoren (3; 4; 5) gleich oder größer 60 mm ist.

5. Aktenvernichter nach Anspruch 1, 2, 3 oder 4,
***dadurch gekennzeichnet, dass***
benachbarte Sensoren (3; 4; 5) zusätzlich zu deren horizontalem Abstand (h) mit einem vertikalen Abstand (v) zueinander versetzt an bzw. in der Zufuhröffnung (2) angeordnet sind.

6. Aktenvernichter nach Anspruch 5,
***dadurch gekennzeichnet, dass***
der vertikale Abstand (v) zwischen zwei benachbarten Sensoren (3; 4; 5) gleich oder größer 30 mm ist.

7. Aktenvernichter nach Anspruch 1, 2, 3, 4, 5 oder 6,
***dadurch gekennzeichnet, dass***
mindestens einer der Sensoren (3; 4; 5) ein photoelektronischer Sensor ist.

8. Aktenvernichter nach Anspruch 1, 2, 3, 4, 5 oder 6,
***dadurch gekennzeichnet, dass***
mindestens einer der Sensoren (3; 4; 5) ein mechanischer Sensor ist.

9. Aktenvernichter nach Anspruch 1, 2, 3, 4, 5 oder 6,
***dadurch gekennzeichnet, dass***
mindestens einer der Sensoren (3; 4; 5) ein pneumatischer Sensor ist.

10. Aktenvernichter nach Anspruch 1, 2, 3, 4, 5 oder 6,
***dadurch gekennzeichnet, dass***
mindestens einer der Sensoren (3; 4; 5) ein akkustischer Sensor ist.

11. Aktenvernichter nach Anspruch 1, 2, 3, 4, 5 oder 6,
***dadurch gekennzeichnet, dass***
mindestens einer der Sensoren (3; 4; 5) ein elektrischer / elektronischer Sensor ist.

12. Aktenvernichter nach Anspruch 1, 2, 3, 4, 5 oder 6,
***dadurch gekennzeichnet, dass***
mindestens einer der Sensoren (3; 4; 5) ein optischer Sensor ist.

13. Aktenvernichter nach einem der Ansprüche 1 bis 12,
***dadurch gekennzeichnet, dass***
die Signale (10) von mindestens zwei Sensoren (3; 4; 5) innerhalb einer vorgegebenen, vorzugsweise variabel einstellbaren Zeitspanne in der Schaltungsanordnung (9) eintreffen müssen, damit ein Einschaltsignal (11) ausgegeben wird.

14. Aktenvernichter nach Anspruch 13,
***dadurch gekennzeichnet, dass***
die besagte Zeitspanne gleich oder kleiner zwei Sekunden ist.
- Hierzu 3 Blatt Zeichnungen -

## Claims

1. Document shredder with
- a cutting mechanism (6), which is arranged in a housing (7) and with which a drive unit (7) is associated,
- a control unit (8) disposed in operative connection with the drive unit (7),
- a feed opening (2) let into the housing (1) and leading to the cutting mechanism (6) and
- a sensor, which is associated with the feed opening (2), for automatic starting of the cutting mechanism (6), wherein the sensor is connected in terms of circuitry with the control unit (8),
**characterised in that** at least two signal-emitting sensors (3; 4; 5) are associated with the feed opening (2), wherein the sensors (3; 4; 5) are arranged at a spacing from one another, and that a switch-on signal (11) is transmitted from the control unit (8) to the drive unit (7) of the cutting mechanism only when a signal (10) from each of at least two sensors (3; 4; 5) arrives in a circuit arrangement (9) arranged in the control unit (8).

2. Document shredder according to claim 1, **characterised in that** more than two sensors (3; 4; 5) are associated with the feed opening (2).

3. Document shredder according to claim 1 or 2, **characterised in that** the spacing between each two adjacent sensors (3; 4; 5) is greater than the width of a standard hand.

4. Document shredder according to claim 3, **characterised in that** the horizontal spacing (h) between two adjacent sensors (3; 4; 5) is equal to or greater than 60 millimetres.

5. Document shredder according to claim 1, 2, 3 or 4, **characterised in that** adjacent sensors (3; 4; 5) in addition to the horizontal spacing (h) thereof are arranged offset relative to one another at or in the feed opening (2) by a vertical spacing (v).

6. Document shredder according to claim 5, **characterised in that** the vertical spacing (v) between two adjacent sensors (3; 4; 5) is equal to or greater than 30 millimetres.

7. Document shredder according to claim 1, 2, 3, 4, 5 or 6, **characterised in that** at least one of the sensors (3; 4; 5) is a photoelectronic sensor.

8. Document shredder according to claim 1, 2, 3, 4, 5 or 6, **characterised in that** at least one of the sensors (3; 4; 5) is a mechanical sensor.

9. Document shredder according to claim 1, 2, 3, 4, 5 or 6, **characterised in that** at least one of the sensors (3; 4; 5) is a pneumatic sensor.

10. Document shredder according to claim 1, 2, 3, 4, 5 or 6, **characterised in that** at least one of the sensors (3; 4; 5) is an acoustic sensor.

11. Document shredder according to claim 1, 2, 3, 4, 5 or 6, **characterised in that** at least one of the sensors (3; 4; 5) is an electrical/electronic sensor.

12. Document shredder according to claim 1, 2, 3, 4, 5 or 6, **characterised in that** at least one of the sensors (3; 4; 5) is an optical sensor.

13. Document shredder according to any one of claims 1 to 12, **characterised in that** the signals (10) of at least two sensors (3; 4; 5) have to arrive in the circuit arrangement (9) within a predetermined, preferably variably settable, time period in order for a switch-on signal (11) to be issued.

14. Document shredder according to claim 13, **characterised in that** the said time period is equal to or less than two seconds.

## Revendications

1. Destructeur de documents comprenant
- un mécanisme de coupe (6) disposé dans un boîtier (1), auquel une unité d'entraînement (7) est associée,
- une unité de commande (8) en liaison fonctionnelle avec l'unité d'entraînement (7),
- une ouverture d'alimentation (2) ménagée dans le boîtier (1) et menant vers le mécanisme de coupe (6) et
- un capteur associé à l'ouverture d'alimentation (2) pour le démarrage automatique du mécanisme de coupe (6), le capteur étant relié par un circuit électrique à l'unité de commande (8),
**caractérisé en ce que**
au moins deux capteurs (3 ; 4 ; 5) pouvant émettre des signaux sont associés à l'ouverture d'alimentation (2), lesquels capteurs (3 ; 4 ; 5) sont disposés à distance les uns des autres, et que
un signal d'activation (11) n'est envoyé par l'unité de commande (8) à l'unité d'entraînement (7) du mécanisme de coupe que si chaque fois un signal (10) d'au moins deux capteurs (3 ; 4 ; 5) est reçu dans un dispositif de circuit (9) disposé dans l'unité de commande (8).

2. Destructeur de documents selon la revendication 1,
**caractérisé en ce que**
plus de deux capteurs (3 ; 4 ; 5) sont associés à l'ouverture d'alimentation (2).

3. Destructeur de documents selon la revendication 1 ou 2,
**caractérisé en ce que**
la distance entre deux capteurs voisins (3 ; 4 ; 5) est chaque fois supérieure à la largeur d'une main normalisée.

4. Destructeur de documents selon la revendication 3,
**caractérisé en ce que**
la distance horizontale (h) entre deux capteurs voisins (3 ; 4 ; 5) est égale ou supérieure à 60 mm.

5. Destructeur de documents selon la revendication 1, 2, 3 ou 4,
**caractérisé en ce que**
des capteurs voisins (3 ; 4 ; 5), en plus de leur distance horizontale (h), sont décalés l'un par rapport à l'autre d'une distance verticale (v) sur ou dans l'ouverture d'alimentation (2).

6. Destructeur de documents selon la revendication 5,
**caractérisé en ce que**
la distance verticale (v) entre deux capteurs voisins (3 ; 4 ; 5) est égale ou supérieure à 30 mm.

7. Destructeur de documents selon la revendication 1, 2, 3, 4, 5 ou 6,
**caractérisé en ce que**
au moins un des capteurs (3 ; 4 ; 5) est un capteur photoélectronique.

8. Destructeur de documents selon la revendication 1, 2, 3, 4, 5 ou 6,
**caractérisé en ce que**
au moins un des capteurs (3 ; 4 ; 5) est un capteur mécanique.

9. Destructeur de documents selon la revendication 1, 2, 3, 4, 5 ou 6,
**caractérisé en ce que**
au moins un des capteurs (3 ; 4 ; 5) est un capteur pneumatique.

10. Destructeur de documents selon la revendication 1, 2, 3, 4, 5 ou 6,
**caractérisé en ce que**
au moins un des capteurs (3 ; 4 ; 5) est un capteur acoustique.

11. Destructeur de documents selon la revendication 1, 2, 3, 4, 5 ou 6,
**caractérisé en ce que**
au moins un des capteurs (3 ; 4 ; 5) est un capteur électrique / électronique.

12. Destructeur de documents selon la revendication 1, 2, 3, 4, 5 ou 6,
**caractérisé en ce que**
au moins un des capteurs (3 ; 4 ; 5) est un capteur optique.

13. Destructeur de documents selon une des revendications 1 à 12,
**caractérisé en ce que**
les signaux (10) d'au moins deux capteurs (3 ; 4 ; 5) doivent être reçus dans le dispositif de circuit (9) à l'intérieur d'un intervalle de temps prédéfini, de préférence réglable de manière variable, pour qu'un signal d'activation (11) soit émis.

14. Destructeur de documents selon la revendication 13,
**caractérisé en ce que**
ledit intervalle de temps est égal ou inférieur à deux secondes.
